# EUROPÄISCHE PATENTSCHRIFT

(11) **EP 0 268 557 B1**
(45) Veröffentlichungstag und Bekanntmachung des Hinweises auf die Patenterteilung: **15.04.1992**
(21) Anmeldenummer: 87810640.0
(22) Anmeldetag: 06.11.1987
(51) Int. Cl.: A47B 96/02, A47B 57/42

(54) **Tablar für die Präsentierung von Waren**
Shelf for displaying goods
Rayon de présentation de marchandises

(30) Priorität: 19.11.1986 CH 4622/86
(43) Veröffentlichungstag der Anmeldung: 25.05.1988
(73) Patentinhaber: Fehlbaum & Co., CH-4125 Riehen (CH)
(72) Erfinder: Walter, Herbert, D-7840 Müllheim (DE)
(74) Vertreter: Gehrig, Peter

(56) Entgegenhaltungen:
- CH-A- 479 278
- DE-C- 1 222 634
- FR-A- 2 254 936
- GB-A- 2 191 680
- US-A- 3 556 306

## Beschreibung

Die Erfindung bezieht sich auf ein Tablar nach dem Oberbegriff des Patentanspruchs 1.

In Verkaufs- oder Vorführräumen stellt sich die Aufgabe, Waren zur optimalen Präsentierung aufstellen zu können. Dabei sind nicht nur entsprechend gestaltete Auflageflächen in angepaßter Aufstellungshöhe von Bedeutung, sondern auch ihre flächenmäßige Größe, um den zu zeigenden Gegenstand in seiner praktischen Anwendung vorteilhaft darstellen bzw. vorführen zu können. Um zu vermeiden, daß hierzu ein großer Mobilarbestand zugänglich sein muß, stellt sich das Problem, die notwendigen Präsentationsflächen mit wenig Zeitund Materialaufwand einem wechselnden Präsentationsbedarf anzupassen. Gleichzeitig sollten bei der Teilelagerhaltung einerseits Ziele wie minimale Kapitalinvestition und geringer Platzbedarf erreichbar sein, und andererseits bei der gestalterischen Ausstattung hinsichtlich Farbe und Material eine große Vielfalt bestehen.

Ein Tablar der eingangs genannten Art ist aus dem Dokument US-PS 3 556 306 bekannt. Die Verbindung zwischen den Konsolen und den Längsträgern dieses bekannten Tablars erfolgt mittels Einhakverbindungen, die aus dem für die Konsolen verwendetem Flachmaterial ausgestanzte bzw. an den jeweiligen Stirnseiten der Längsträger ausgesparte Teile umfassen. Zwar mag eine solche bekannte Verbindungsart, insbesondere bei Serienfertigung, sehr kostengünstig sein, jedoch ist vor allem die Seitenstabilität bei diesen bekannten Maßnahmen relativ gering. Vor allem dann, wenn es einsatzbedingt zu einem häufigen Austausch oder zu Lagenveränderungen der Tablaranordnung kommt, lassen sich die Haken-Profilverbindungen dieser bekannten Tablaranordnung nicht erneut nachziehen oder sonstwie verfestigen, wenn es bereits zu einem gewissen Spiel an den Verbindungstellen gekommen ist.

Die Aufgabe der Erfindung besteht darin, ein Tablar der eingangs genannten Art so auszubilden, daß es einerseits nach dem Baukastenprinzip gestaltet aus wenigen Grundbauteilen besteht, die sich rasch zusammenbauen und zerlegen lassen, das andererseits in seinem Gebrauch eine stabile, und auch bei längerem Einsatz zuverlässige Aufnahme für die zu präsentierenden Gegenstände sicherstellt.

Die erfindungsgemäße Lösung dieser Aufgabe ist durch die kennzeichnenden Merkmale des Patentanspruchs 1 gegeben. Ausführungsformen davon sind in den abhängigen Ansprüchen definiert.

Die Vorteile des erfindungsgemässen Tablars bestehen einesteils darin, dass es leicht sowohl in eine Wand als auch in eine freistehende Säulen- Tragkonstruktion ein - bzw. anbaubar ist. Seine Hauptteile sind eine Tablarauflage und eine aus übersichtlich gestalteten Auflagegliedern für die Tablarfläche erstellbare Rahmenkonstruktionf, deren Teile beispielsweise aus flächigem Material stanz- und biegbare Elemente sind. Die Rahmenkonstruktion ist als verwindungssteifes, auf Normmasse ausgerichtetes Auslegeelement ausbildbar, das durch Konsolglieder in einer Wand- oder Säulentragkonstruktion verankerbar ist. Als Tablarflächen sind praktisch alle mit Nutzlasten belegbaren flächigen Materialien gestaltbar, in/auf welchen weiterhin Flächenunterteilungselemente befestigbar sind.

Ausführungsbeispiele des Erfindungsgegenstandes und Detailgestaltungen seiner Bauteile sind nachstehend anhand der Zeichnung beschrieben.

Es zeigen:
Fig. 1 ein Tablar der erfindungsgemässen Art mit Blechauflage an einer Säulen-Tragkonstruktion, in perspektivischer Darstellungsweise,
Fig. 2 die Rahmenkonstruktion und die Blechauflage des Tablars nach Fig. 1 in auseinandergezogener Darstellungsweise in perspektivischer Darstellungsweise,
Fig. 3, 4 Schnitte durch den vordern und hintern Rahmen-Längsträger nach den Linien III-III und IV-IV in Fig. 1,
Fig. 5 a-c die Ausgestaltung des Anschlussbereiches zwischen einer Konsole und einem Rahmen-Längsträger im Grundriss (a), im Schnitt (b) und auseinandergezogen (c),
Fig. 6 ein Tablar der erfindungsgemässen Art mit einer Holz- oder Glas-(Plexiglas-) Einlage, in perspektivischer Darstellungsweise,
Fig. 7 die Rahmenkonstruktion und die Holzeinlage des Tablars nach Fig. 6 in auseinandergezogener Darstellungsweise,
Fig. 8 eine Partialdarstellung einer Variante des Tablars mit Holzeinlage, in grösserem Masstab,
Fig. 9, 10 Schnitte durch die Rahmen-Längsträger nach den Linien IX - IX und X - X in Fig. 6,
Fig. 11 der Rahmen-Längsträger nach Fig. 3 mit einer Längs-Halterung für Seiten- und Querbegrenzungen bzw. Unterteilungen der Tablarfläche, im Querschnitt, sowie einer ausschnittsweisen Grundrissdarstellung im kleineren Masstab,
Fig. 12 der Rahmen-Längsträger nach Fig. 3 mit einer Beschriftungsabdeckschiene, im Querschnitt, und
Fig. 13 der Rahmen-Längsträger nach Fig. 3 mit einem Stirnkanten-Deckprofilstab, im Querschnitt.

In Fig. 1 sind mit 1 Säulen einer freistehenden Tragkonstruktion oder in eine Wand eingelassene Einhängeschienen bezeichnet, die mit (nicht gezeigten) Verankerungsteilen zum rüttelsicheren Einhängen des Anschlusskopfes 2 einer Konsole 3 gestaltet sind. Der Anschlusskopf 2 ist zweckmässig einstückig mit der Konsole 3,3ʹ verbunden und mindestens seine Aussenfläche liegt in der gleichen Ebene wie die Konsolenaussenseiten. Ein Tablar ist wie insbesondere aus Fig. 2 ersichtlich und aus den Fig. 3 bis 5 herleitbar, seitwärts durch je eine Konsole 3,3ʹ begrenzt. Die beiden Konsolen 3,3ʹ sind durch einen vorderen und einen hinteren Längsträger 4 bzw. 5, deren Länge auf ein durch den Abstand der Säulen 1,1 vorgegebenes Norm-Mass abgestimmt ist, miteinander verbunden. Die Querschnitte der beiden Längsträger 4 und 5 sind in den Fig. 3 und 4 in Schnitten III-III und IV-IV gemäss Fig. 1 dargestellt. Der Längsträger 4 enthält links bzw. stirnseitig einer u-förmig profilierten, nach oben offenen Stecknute 6 einen an diese angeformten Stirnkantenabschluss 7, der wie gezeigt einen etwa halbrunden, unten offenen Kanal 8 begrenzt. Dieser Kanal kann selbstverständlich auch eine andere Querschnittsform besitzen und z.B. rechteckförmig oder quadratisch sein. Seine Aussenkontur kann zweckmässig als Träger einer Beschriftungsabdeckschiene (Fig. 12) oder eines Deckprofilstabes (Fig. 13) gestaltet sein. Rechts an die Stecknute 6 schliesst zunächst eine Fläche 9.1, auf der wie später beschrieben, eine Tablarfläche aufgelegt werden kann, und ferner eine nach unten offene, ebenfalls u-förmig profilierte Montagetasche 9 an, die zur Aufnahme eines nachstehend beschriebenen Montagesteges 10 dient. Den tablarinnern Abschluss bildet ein an die Aussenwand 9ʹ der Montagetasche 9 angeformter, rechtwinklig/horizontal einwärtsgerichteter Stützflansch 11. Der Längsträger 4 ist als ein aus Blech mehrfach gebogenes Biegeprofil gezeigt, kann aber auch aus einem Strangpressprofilstab hergestellt sein.

Der hintere Längsträger 5 ist bezüglich der Stecknute 6ʹ, der Montagetasche 9ʹ und dem Stützflansch 11ʹ spiegelbildlich zu den entsprehenden Abschnitten im vordern Längsträger gestaltet dargestellt.

Die in Fig. 5 in drei Darstellungen gezeigte Ankupplung der rechtsseitigen Konsole 3 an den vorderen Läangsträger 4 erfolgt mittels eines am Konsolglied "innenseitig" fest angeschlossenen Montagesteges 10. Es sei hier vermerkt, dass auch für den Anschluss den hinteren Längsträgers 5 an der rechtsseitigen Konsole 3 ein entsprechender Montagesteg 10 vorhanden ist. Der Anschluss des Längsträgers 5 an der Konsole 3 erfolgt sinngemäss und mit gleichen Mitteln wie der vordere Längsträger 4 and der Konsole 3. Das gleiche gilt für den Anschluss beider Längsträger 4,5 an gleichen, einwärts ragenden Montagestegen an die linksseitige Konsole 3ʹ, spiegelbildlich zur Darstellung gemäss Fig. 5. Diese Verbindung ist daher nicht speziell beschrieben.

In Fig. 5 (b,c) ist die Anordnung des Montagesteges 10 in Ergänzung zu den Fig. 3 und 4 ersichtlich. Der Steg 10 ist in der Nähe des vordern (bzw. hintern) Endes der Konsole 3 (3ʹ) derart an dieser befestigt, dass bein Ansetzen der Längsträger an die Konsole eine praktisch fugenfreie Passung erzielbar ist. Demgemäss ist die die Montagestege 10 mit den Konsolen 3,3ʹ verbindende Schweissnaht 12 an eine Stelle gelegt, die ausserhalb der Längsträger-Profilabschnitte liegt. Eine solche befindet sich beim gezeigten Beispiel im Bereich unterhalb des Stützflansches 11. Dadurch ist es möglich, die Längsträger frei von Nacharbeiten und End-Ausklinkungen einfach von Stangenmaterial abzutrennen und daher eine rationelle Fertigung zu sichern.

Der Längsträger 4 wird hierauf so auf den Montagesteg 10 aufgesetzt, dass dieser mit Klemmeingriff auf der Montagetasche 9 sitzt. Wahlweise kann der Montagesteg 10 in Pfeilrichtung A seitwärts in die Montagetasche 9 eingepresst werden. Um die für die Erzielung einer verwindungssteifen Rahmenkonstruktion notwendige Sicherung dieses Klemmeingriffes zu erreichen, ist der Montagesteg 10 mit einem an diesem längslaufenden Langloch 13 versehen, in welches ein von der Innenwand 9ʺ der Montagetasche 9 her in das Langloch einstemmbares (Pfeil B) Sperrglied 14 eingreift. Dieses Sperrglied kann beispielsweise ein durch einen Kerbstanzschnitt in der Taschenwand bewegbar gemachtes Zungen- oder Streifenelement sein, das von aussen praktisch nicht sichtbar ist und leicht in das Langloch 13 eindrückbar ist.

Auf diese Weise gestaltete Rahmenkonstruktionen sind platzsparend stapelbar und können in Abmessungen bereitgehalten werden, bei welchen nur die Breite durch den Abstand den Säulen 1 vorgegeben ist. Die Rahmen können durch Tablarauflagen sowohl aus Holz oder aus ähnlichen tragfähigen flächigen Materialien, die auf den Stützflanschen 11, 11ʹ aufliegen, als auch aus Metall in der Form von Blechauflagen gestaltet sein, die gemäss Fig. 1 seitlich durch die Oberseite der Konsolen 3,3ʹ getragen werden. Eine solche Blechauflage ist in Fig. 2 als umgekehrt-schalenförmiges Bauteil mit kontinuierlicher Auflagefläche 15 gezeigt. Die rechtwinklig aufgebogenen Seitenbegrenzungen 16, 16ʹ übergreifen die Aussenflächen der Konsolen 3,3ʹ, während die Stirn- und die Rückwand 17 bzw. 17ʹ in die Stecknuten 6,6ʹ (Fig. 3,4) eingreifen. Dieser Eingriff ist, abhängig von der Art der Mitbenützung der Stecknuten 6,6ʹ, an der innern oder an der äuseren Stecknutenwand möglich. Siehe hiezu die gestrichelten Linien in Fig. 3,4. Im letztern Fall ist das Tiefenmass der Blechauflage um die kumulierte Breite der beiden Stecknuten 6,6ʹ grösser zu halten als bei frei liegenden Stecknuten. Die Stirn- und die Rückwand 17, 17ʹ sind mit Eckausklinkungen 18 für die an diesen Stellen durchlaufenden Konsolen 3,3ʹ versehen. Eines oder mehrere auf der Unterseite der Auflagefläche 15 angeordnete Verstärkungselemente 19 stellen eine bei allen typenmässigen Belastungen ebene Auflagefläche 15 sicher.

Bevor auf die durch Gestaltung der oben beschriebenen Längsträger 4 und 5 gegebenen Ausbaumöglichkeiten des erfindungsgemässen Tablars eingetreten wird, sei auf eine in den Fig. 6 bis 10 gezeigte einfachere Tablarausführungsform verwiesen. Diese Ausführungsform eignet sich für Tablarauflagen 20 vorzugsweise aus Holz, Glas oder Plexiglas und für relativ geringe Auflagelasten.

Die im Prinzip gleich wie beim ersten Ausführungsbeispiel gestalteten Konsolen 21, 21ʹ mit je einem Anschlusskopf 22 sind gemäss den Fig. 9 und 10 mit seitwärts-einwärts gerichteten Montagestegen 23, 23ʹ versehen. Die Fig. 7 zeigt in analoger Darstellungsweise wie in Fig. 2 eine aus den Konsolen 21, 21ʹ und daran angeschlossenen Längsträgern 24 (vorne bzw. stirnseitig) und 25 (hinten bzw. rückseitig) aufgebaute Rahmenkonstruktion. Die in den Fig. 9 und 10 detaillierten Längsträger 24, 25 sind als gleich profilierte Blechprofile gezeigt und in der Rahmenkonstruktion spiegelbildlich zueinander angeordnet. Sie enthalten inwendig eines Aussenschenkels 26 eine Montagetasche 27, 27ʹ analog den Montagetaschen 9, 9ʹ in Fig. 3, 4 zur Klemmaufnahme der Montagestege 23, 23ʹ. An diese schliesst sich rechtwinklig-horizontal je ein Stützflansch 28, 28ʹ analog den Stützflanschen 11, 11ʹ in Fig. 3, 4 an, auf welchen die Tablarauflage 20 abgestützt ist. Der rüttelsichere Verbund der Längsträger 24, 25 mit den Konsolen 21, 21ʹ ist grundsätzlich gleich gestaltbar wie anhand der Langloch 13 / Sperrglied 14-Kombination aus den Fig. 3 und 4 beschrieben.

Wie in Fig. 8 gezeigt, kann der vordere stirnseitige Längsträger 24 mit einem Stirnkantenabschlussstab 29 versehen sein, der z.B. durch Anschrauben an den Aussenschenkel 26 mit dem Längsträger 24 verbunden ist. Der Stirnkantenabschlussstab 29 kann an sich beliebig profiliert, aus Holz, Kunststoff oder einem andern Material hergestellt sein und ferner mit einer strichliert gezeigten Stecknute 30 versehen sein, die die Aufgabe der Stecknute 6 im Längsträger 4 (Fig. 3) zu erfüllen vermag. Der Stirnkantenabschlussstab 29 kann weiter durch Anbringen von Verankerungsschlitzen 30, 31 so ausgestaltet sein, dass auch bei einer solchen Ausführungsform später anhand der Fig. 12 und 13 beschriebene Deckelemente in der Form einer Beschriftungsabdeckschiene 36 oder einem Deckprofilstab 41 aufgesetzt werden können. Daraus ergibt sich, dass auch die Ausführungsform des Tablars nach Fig. 6 nachträglich wenigstens zum Teil mit etwa gleichen Zusatzteilen wie beim ersten Ausführungsbeispiel beschrieben, ergänzt werden kann.

Fig. 11 zeigt im Vertikalschnitt eine in die Stecknute 6 in einen vordern Längsträger 4 eingesteckte Abschlusswand 32. In diese Abschlusswand sind innenseitig zwei oder mehr längslaufende Rippen 33 angeformt, in welche ihrerseits Steckausnehmungen 34 zur Aufnahme von Quer- oder Längsunterteilungselementen 35 bzw. Seitenbegrenzungen 35ʹ angebracht sind. Das untere Ende der Abschlusswand 32 ist mit einer Verdickung 32ʹ versehen, welche bezüglich der Stecknute 6 einen ramufüllenden Basisabschnitt bildet. Dieser Abschnitt ist in seiner Wandstärke so gestaltbar, dass er z.B. mit der Stirnwand 17 einer mit unterbrochenem Strich gezeigten Auflagefläche 15 und/oder mit weiteren wandbildenden Elementen zusammen den Nutenraum füllt. Das Grundrissdetail zu Fig. 11 zeigt die Steckausnehmungen 34 in der Rippe 33 als wahlweise durch Längsunterteilungselemente 35 oder Seitenbegrenzung 35ʹ aus Glas oder dergleichen belegbare Nuten.

Der in Fig. 12 gezeigte stirnseitige Rahmen-Längsträger 4 ist mit einer Beschriftungs-Abdeckschiene 36 versehen, die über die ganze oder einen Teil der Länge des Stirnkantenabschlusses 7 auf diesen aufsetzbar ist. Der die Stirnkantenrundung (oder einem anders gestalteten Oberflächenabschnitt bei anderer Trägerprofilierung) umgreifende Abschnitt der Beschriftungs-Abdeckschiene 36 kann mit einem Sichtfenster 37 versehen sein, dessen Rückseite eine flächige längslaufende Aussparung 38 zur Aufnahme eines Beschriftungsstreifens begrenzt. Ein oberer und ein unterer Hakenkamm 39, 40 dienen zur Halterung der Abdeckschiene 36 am Längsträger 4 bzw. am Stirnkantenabschluss 7.

Schliesslich ist in Fig. 13 eine Ausführungsform des Rahmenlängsträgers 4 gezeigt, auf dessen Stirnkantenabschluss 7 ein Deckprofilstab 41 aufgesetzt ist. Dieser Deckprofilstab ist vorzugsweise aus einem formsteifen Kunststoff extrudiert und weist als Halterungen am Längsträger Hakenkämme 39, 40 analog der Fig. 12 auf. Der Deckprofilstab kann sowohl zur Vermittlung eines dekorativen Effektes als auch als Kantenschutz gegen mechanische Beschädigung der Abschlussrundung (oder einer andern Profilierung) gestaltet sein.

## Patentansprüche

1. Tablar für die Präsentierung von Waren mit einem Paar durch Längsträger (4, 5) rahmenbildend verbundenen, über Anschlussköpfe (2) an einer Stützeinrichtung (1) einhängbaren und durch Schwerkraftwirkung verankerbaren Konsolen (3, 3') sowie mit einem lösbar darauf aufgesetzten Tablarflächenelement (15), wobei die Konsolen mit Mitteln zur Aufnahme des Tablarflächenelementes (15) versehen sind und die Konsolen (3, 3') Flachmaterialausleger sind und zusammen mit einem stirnseitigen (4) und einem rückseitigen Längsträger (5) zu einer freitragenden Rahmenkonstruktion miteinander verbunden sind, dadurch gekennzeichnet, dass die als Profilstäbe ausgebildeten Längsträger (4, 5) eine einstückig daran angeformte Montagetasche (9, 9') besitzen, über welche sie mit einem an der Konsole (3, 3') einwärts auskragend befestigten Montagesteg (10) in Aufliege- und Klemmeingriff stehen und dass die Längsträger ferner mindestens mit einem Stützflansch (11, 11') für die Aufnahme des Tablarflächenelements (20) und einem über den Montagesteg (10) abwärts reichenden und diesen im wesentlichen überdeckenden Aussenschenkel (26) versehen sind.

2. Tablar nach Anspruch 1,
dadurch **gekennzeichnet,** daß
der Außenschenkel (26) der Montagetasche (9, 9') die Innenwand einer nach oben offenen Stecknute (6, 6') für die Aufnahme einer die Tablarauflage (20) aufwärts überragenden Abschlußwand (32) ist.

3. Tablar nach Anspruch 1 oder 2,
dadurch **gekennzeichnet,** daß
der stirnseitige Längsträger (4) mit einem an die Außenwand der Stecknute (6) angeformten kanalbildenden (8) Stirnkantenabschluß (7) versehen ist.

4. Tablar nach Anspruch 1,
dadurch **gekennzeichnet,** daß
die Längsträger (4, 5) und die Montagestege (10) über Kerbverbindungen miteinander verbunden sind, wobei jede Kerbverbindung aus einem aus der Innenwand (9") der Montagetasche (9, 9') ausgebogenen Sperrglied (14) und einem im Montagesteg (10) vorhandenen Langloch (13), in das das Sperrglied (14) eingestemmt ist, besteht.

5. Tablar nach Anspruch 4,
dadurch **gekennzeichnet,** daß
das Sperrglied (14) ein durch ein Stanzschnittpaar längs der Innenwand (9") der Montagetasche (9, 9') freigeschnittener Materialstreifen ist.

6. Tablar nach Anspruch 1,
dadurch **gekennzeichnet,** daß
das Tablarauflageelement (15) ein umgekehrt-schalenförmiges Bauteil mit rechtwinklig aufgebogenen Seitenbegrenzungen (16, 16') ist, die auf den Oberseiten der Konsolen (3, 3') aufliegen, und dessen Stirn- und Rückwand (17, 17') sich über die Außenschenkel (26) der Längsträger (4, 5) erstrecken.

7. Tablar nach Anspruch 2,
dadurch **gekennzeichnet,** daß
die Abschlußwand (32) innenseitig mindestens zwei längslaufende Rippen (33) aufweist, die mit vertikal orientierten Steckausnehmungen (34) zur Aufnahme von Längs- (35) bzw. Seitenbegrenzungen (35') versehen sind.

8. Tablar nach Anspruch 3,
dadurch **gekennzeichnet,** daß
der am stirnseitigen Längsträger (4) angeformte Stirnkantenabschluß (7) mit einer Beschriftungsabdeckschiene (36) versehen ist.

9. Tablar nach Anspruch 3,
dadurch **gekennzeichnet,** daß
der am stirnseitigen Längsträger (4) angeformte Stirnkantenabschluß (7) mit einem Deckprofilstab (41) versehen ist.

## Claims

1. Shelf for the display of goods, comprising a pair of brackets (3, 3') which are joined together by longitudinal bearers (4, 5) to form a frame, are adapted to be hooked into a support device (1) by means of connection heads (2), and are anchorable through the action of the force of gravity, and also comprising a shelf surface member (15) detachably mounted thereon, the brackets being provided with means for receiving the shelf surface member (15) and the brackets (3, 3') being cantilever members made of flat material and joined to one another by a front longitudinal bearer (4) and a rear longitudinal bearer (5) to form a cantilever frame structure, characterised in that the longitudinal bearers (4, 5) in the form of sectional bars are provided with a mounting pocket (9, 9') which is integrally formed thereon and by means of which they are in supporting and clamping engagement with a mounting web (10) fastened to and inwardly projecting from the bracket (3, 3'), and in that the longitudinal bearers are in addition provided at least with a support flange (11, 11') for receiving the shelf surface member (20) and with an outer leg (26) extending downwards over the mounting web (10) and substantially covering the latter.

2. Shelf according to Claim 1, characterised in that the outer leg (26) of the mounting pocket (9, 9') is the inner wall of a socket groove (6, 6') open at the top and receiving a closure wall (32) extending upwards over the shelf surface (20).

3. Shelf according to Claim 1 or 2, characterised in that the front longitudinal bearer (4) is provided with a front edge closure member (7) formed on the outer wall of the socket groove (6) and forming a channel (8).

4. Shelf according to Claim 1, characterised in that the longitudinal bearers (4, 5) and the mounting webs (10) are joined together with the aid of notch joints, each notch joint consisting of a locking member (14) bent out from the inner wall (9") of the mounting pocket (9, 9') and of a slot (13) which is provided in the mounting web (10) and into which the locking member (14) is pressed.

5. Shelf according to Claim 4, characterised in that the locking member (14) is a strip of material cut free by a pair of stamping cuts along the inner wall (9") of the mounting pocket (9, 9').

6. Shelf according to Claim 1, characterised in that the shelf surface member (15) is an inverted tray-shaped component having side edges (16, 16') which are bent over at right angles and which rest on the upper faces of the brackets (3, 3'), while its front and rear walls (17, 17') extend over the outer legs (26) of the longitudinal bearers (4,5).

7. Shelf according to Claim 2, characterised in that the closure wall (32) has on the inside at least two ribs (33) which extend longitudinally and which are provided with vertically directed socket recesses (34) for receiving longitudinal boundary members (35) or side boundary members (35').

8. Shelf according to Claim 3, characterised in that the front edge closure member (7) formed on the front longitudinal bearer (4) is provided with a label cover rail (36).

9. Shelf according to Claim 3, characterised in that the front edge closure member (7) formed on the front longitudinal bearer (4) is provided with a sectional cover bar (41).

## Revendications

1. Rayon pour la présentation de marchandises, comportant une paire de consoles (3, 3') reliées par des supports longitudinaux (4, 5) formant le cadre, pouvant être suspendues sur un dispositif de support (1) par l'intermédiaire de têtes de raccordement (2) et pouvant être ancrées sous l'action de la force de la pesanteur, ainsi qu'un élément plat de tablette (15) pouvant être déposé de manière amovible sur le cadre, les consoles (3, 3') étant pourvues de moyens d'appui pour l'élément plat de tablette (15), et étant des éléments en porte à faux en matériau plat reliés l'un à l'autre par un support longitudinal (4) frontal et un support longitudinal (5) arrière pour former un cadre structurel autoportant, caractérisé en ce que les supports longitudinaux (4, 5) réalisés sous forme de barreaux profilés possèdent un logement de montage (9, 9') qui en fait partie intégrante et par l'intermédiaire duquel ils sont engagés en position d'appui et de serrage avec une barrette de montage (10) fixées en saillie vers l'intérieur à la console (3, 3') et en ce que les supports longitudinaux sont, en outre, pourvus d'au moins un rebord d'appui (11, 11) destiné à supporter l'élément plat de tablette (20), et d'une aile extérieure (26) s'étendant vers le bas sur la barrette de montage (10) et la recouvrant pratiquement.

2. Rayon selon la revendication 1, caractérisé en ce que l'aile extérieure (26) du logement de montage (9, 9') forme la paroi intérieure d'une rainure d'insertion (6, 6') ouverte vers le haut, destinée à recevoir une paroi terminale (32) s'étendant vers le haut de la tablette de rayonnage (20).

3. Rayon selon la revendication 1 ou 2, caractérsé en ce que le support longitudinal (4) frontal est pourvu d'une moulure de chant frontal (7) formant un canal (8) et venue d'une pièce avec la paroi extérieure de la rainure d'insertion (6).

4. Rayon selon la revendication 1, caractérisé en ce que les supports longitudinaux (4, 5) et les barrettes de montage (10) sont reliés les uns aux autres par l'intermédiaire d'assemblages sertis, chaque assemblage serti consistant en un élément d'arrêt (14) repoussé par pliage hors de la paroi intérieure (9") du logement de montage (9, 9') et en une boutonnière (13) prévue dans la barrette de montage (10) et dans laquelle est enfoncé l'élément d'arrêt (14).

5. Rayon selon la revendication 4, caractérisé en ce que l'élément d'arrêt (14) est une bande de matériau dégagée par deux incisions d'estampage effectuées le long de la paroi intérieure (9") des logements de montage (9, 9').

6. Rayon selon la revendication 1, caractérisé en ce que l'élément de tablette de rayonnage (15) est une pièce en forme de coquille inversée avec des rebords latéraux (16, 16') pliés à angle droit, qui reposent sur le côté supérieur des consoles (3, 3') et dont les parois frontale et arrière (17, 17') s'étendent par-dessus l'aile extérieure (26) des supports longitudinaux (4, 5).

7. Rayon selon la revendication 2, caractérisé en ce que la paroi terminale (32) présente du côté intérieur au moins deux nervures (33) longitudinales qui sont dotées d'évidements d'insertion (34) orientés verticalement et destinés à recevoir des séparations longitudinales (35) ou latérales (35').

8. Rayon selon la revendication 3, caractérisé en ce que la moulure de chant frontal (7) formée sur le support longitudinal (4) frontal est pourvue d'un rail de recouvrement pour étiquettes (36).

9. Rayon selon la revendication 3, caractérisé en ce que la moulure de chant frontal (7) formée sur le support longitudinal (4) frontal est pourvue d'une coiffe profilée de recouvrement (41).
